# EUROPÄISCHE PATENTSCHRIFT

(11) **EP 3 854 983 B1**
(45) Veröffentlichungstag und Bekanntmachung des Hinweises auf die Patenterteilung: **26.07.2023**
(21) Anmeldenummer: 20153862.6
(22) Anmeldetag: 27.01.2020
(51) Int. Cl.: E06B 9/323

(54) **TRÄGER UND VERFAHREN ZUM VERBINDEN EINER STORENKOMPONENTE MIT DEM TRÄGER**
SUPPORT AND METHOD FOR CONNECTING A BLIND COMPONENT TO THE SUPPORT
SUPPORT ET PROCÉDÉ DE RACCORDEMENT D'UN COMPOSANT DE STORE AU SUPPORT

(43) Veröffentlichungstag der Anmeldung: 28.07.2021
(73) Patentinhaber: STORENMATERIAL AG, 8954 Geroldswil (CH); Stingelin Consulting, 5724 Dürrenäsch (CH)
(72) Erfinder: STINGELIN, Christophe, 5724 Dürrenäsch (CH)
(74) Vertreter: Troesch Scheidegger Werner AG

(56) Entgegenhaltungen:
- EP-A1- 1 617 037
- EP-A2- 2 034 125
- JP-A- 2003 232 177
- JP-A- 2011 038 320
- KR-U- 20090 008 077

## Beschreibung

Die vorliegende Erfindung betrifft einen Träger und ein Verfahren zum Verbinden einer Storenkomponente mit dem Träger.

Ein Träger kann im Zusammenhang mit der vorliegenden Beschreibung eine Vorrichtung zum Tragen bzw. Montieren einer Storenkomponente an einem Bauwerk sein. Die Storenkomponente kann eine Oberschiene einer Store sein. Der Träger kann wiederum mit dem Bauwerk direkt oder indirekt, z.B. mittels eines Befestigungswinkels, verbunden sein.

Es ist bekannt einen Träger zum Befestigen einer Storenkomponente an einem Bauwerk vorzusehen, wobei der Träger U-förmig mit einer Basis und zwei hiervon federelastisch angewinkelten Schenkeln ausgebildet ist, wobei die Schenkel jeweils am distalen Ende mit einer Aufnahme versehen sind. Die Aufnahme kann ausgebildet sein, die in den Träger aufgenommene Storenkomponente zu untergreifen. Der Träger umfasst eine Verstelleinrichtung, welche ausgebildet ist, eine Kraft an die Storenkomponente derart anzulegen, dass die Storenkomponente wenigstens abschnittsweise in die Aufnahmen des Trägers gezwängt wird.

Die Storenkomponente kann von unterhalb in den Träger eingeschoben und schliesslich hierin eingeklipst werden, sodass die Storenkomponente durch die Aufnahmen des Trägers untergriffen wird.

Es besteht ein Problem darin, dass die Storenkomponente im mit dem Träger eingeklipsten Zustand hierin vertikal verschiebbar ist, d.h. innerhalb des Trägers in vertikaler Richtung Spiel hat. Ein weiteres Problem besteht darin, dass die Schenkel im eingeklipsten Zustand der Storenkomponente im Träger nach aussen gedrückt werden können, die Storenkomponente somit an Halt verliert und möglicherweise aus dem Träger herausfällt.

Dokumente JP2003232177A, EP2034125A2, JP2011038320A und EP1617037A1 offenbaren einen Träger zum Aufnehmen und Arretieren von einer Storenkomponente. Dokument KR20090008077U offenbart einen Träger zum Aufnehmen von einer Storenkomponente, wobei Enden der Schenkel des Trägers jeweils mit einem Fortsatz versehen sind.

Die Aufgabe der vorliegenden Erfindung besteht darin, einen Träger anzugeben, welcher die vorstehend genannten Nachteile nicht aufweist. Insbesondere besteht die Aufgabe darin, einen Träger anzugeben, welcher die Storenkomponente zuverlässig hält.

Diese Aufgabe wird durch die zusätzlichen Merkmale des kennzeichnenden Teils von Anspruch 1 gelöst. Vorteilhafte Ausführungsvarianten sowie ein Verfahren zum Verbinden einer Storenkomponente mit dem Träger sind in weiteren Ansprüchen angegeben.

Erfindungsgemäss umfasst die Verstelleinrichtung eine Verstellstange, welche eine Drehwelle, welche drehbar am Träger gelagert ist, und einen an der Drehwelle vorgesehenen, radial in eine Richtung vorstehenden Vorsprung enthält, wobei die Basis des Trägers als ein im Wesentlichen U-förmig ausgebildetes Gehäuse ausgebildet ist, innerhalb dessen sich die Verstellstange im Wesentlichen erstreckt, und wobei die Verstellstange derart am Träger gelagert ist, dass die Drehwelle der Verstellstange an einer Fläche des Gehäuses umfänglich anliegt.

Der Träger gemäss der vorliegenden Erfindung zeichnet sich dadurch aus, dass die Storenkomponente im eingeklipsten Zustand im Träger weiterhin durch die Verstelleinrichtung nach unten in die Aufnahmen gedrückt wird. Hierdurch gelangen die Aufnahmen des Trägers in feste Ineingriffnahme mit der Storenkomponente bzw. den jeweils unteren Kanten der Storenkomponente, wodurch verhindert wird, dass die Schenkel des Trägers nach aussen gebogen werden können. Gleichzeitig lässt sich die Storenkomponente nicht vertikal im Träger verstellen. Somit ist die Storenkomponente zuverlässig und spielfrei im Träger gehalten.

In einer vorteilhaften Ausführung des Trägers sind die Aufnahmen V-förmig ausgebildet. Hierzu können die distalen Enden der Schenkel derart nach innen bzw. zueinander angewinkelt werden, dass die angewinkelten Abschnitte V-förmig zu den Schenkeln stehen. Somit lassen sich die unteren Kantenabschnitte der Storenkomponente in die Aufnahmen verkeilen. Die nach innen angewinkelten Abschnitte der Aufnahmen gelangen somit in feste Anlage mit dem jeweils unteren Abschnitt der Storenkomponente, wodurch eine Auslenkung der Schenkel nach aussen verhindert wird. Die unteren Abschnitte der Storenkomponente können z.B. nach innen abgerundete Abschnitte umfassen, welche sich federelastisch in die V-förmigen Aufnahmen eindrücken lassen bzw. verkeilen. Somit ist ein zuverlässiger Halt gegeben.

Die Verstellstange kann von einer Ausgangsstellung in eine Arretierstellung gedreht werden. In der Ausgangsstellung ist zugelassen, dass die Storenkomponente in den Träger eingeklipst wird. In der Arretierstellung drückt die Verstellstange über ihren in Radialrichtung vorstehenden Vorsprung von oberhalb gegen den Träger und drückt bzw. zwängt ihn somit nach unten in die Aufnahmen.

In einer vorteilhaften Ausführung des Trägers ist die Verstellstange exzentrisch gelagert. Mit dem Wortlaut exzentrisch gelagerte Verstellstange kann eine im klassischen Sinne exzentrisch gelagerte Stange bzw. ein Exzenter verstanden werden.

In einer vorteilhaften Ausführung des Trägers umfasst die Verstelleinrichtung ferner wenigstens einen Exzenterhebel, welcher an einem Ende mit einem Ende der Verstellstange verbunden ist, wobei der Exzenterhebel und die Verstellstange einen Winkel von im Wesentlichen 90° einschliessen. Durch Schwenken des wenigstens einen Exzenterhebels von wenigstens einer Seite des Trägers kann die Verstellstange zwischen der Ausgangsstellung und der Arretierstellung verdreht werden.

Die Verstellstange kann wenigstens abschnittsweise am Gehäuse drehbar gelagert sein. Das Gehäuse kann einstückig mit dem Träger ausgebildet sein, z.B. durch Abkantung.

Ein geringster Durchmesser der Verstellstange kann gleich einem Abstand zwischen einer unteren Oberfläche des Gehäuses und der Oberseite von der in den Träger eingeklipsten Storenkomponente sein. Somit kann die Verstellstange zuverlässig sowohl an der unteren Oberfläche des Gehäuses als auch an der Oberseite der eingeklipsten Storenkomponente anliegen. Hierdurch kann die Kraft zum Verstellen der Storenkomponente über die Oberfläche des Gehäuses aufgenommen bzw. abgeleitet werden. Somit wird vermieden, dass diese Kraft lediglich über äussere Lagerstellen, z.B. Bohrungen im Gehäuse oder im Träger allgemein, aufgenommen wird. Ein Vorteil hieraus besteht darin, dass diese Lagerstellen weniger massiv ausgebildet zu sein brauchen. Insgesamt kann somit die Materialstärke des Trägers reduziert werden, was vorteilhafte Einsparungen in Kosten und Gewicht zur Folge hat.

In einer vorteilhaften Ausführung des Trägers sind die Aufnahmen des Trägers durch Anwinkeln der distalen Enden der Schenkel in Richtung zueinander ausgebildet. Die Aufnahmen werden lediglich durch Anwinkeln der distalen Enden der Schenkel ausgebildet. Somit sind die Aufnahmen einstückig mit dem Träger ausgebildet.

In einer vorteilhaften Ausführung des Trägers sind die distalen Enden der Schenkel mit einem Winkel von 110°-160°, vorzugsweise 120°-150°, weiter bevorzugt 135° gegenüber den Schenkeln angewinkelt. Die somit an ihrem unteren Ende V-förmig angewinkelten Schenkel bzw. Aufnahmen erlauben eine zuverlässige Aufnahme der Storenkomponente durch federelastisches Untergreifen bzw. Einklipsen. Durch die V-förmigen Aufnahmen kann die Storenkomponente sehr einfach von unterhalb in den Träger eingeführt werden, indem die Storenkomponente abschnittsweise durch die nach innen weisenden, angewinkelten Flächen der Aufnahmen geführt wird. Die Schenkel werden hierbei federelastisch nach aussen gebogen, bis die Unterseite der Storenkomponente in die Aufnahmen eingeklipst ist. Weiter vorteilhaft verkeilt sich die Unterseite der Storenkomponente mit den V-förmigen Aufnahmen, sobald die Storenkomponente in Relation zum Träger nach unten, bzw. in Gravitationsrichtung, verstellt wird. Die Schenkel lassen sich somit vorteilhaft nicht mehr nach aussen verbiegen.

In einer vorteilhaften Ausführung des Trägers sind die angewinkelten Abschnitte der distalen Enden der Schenkel jeweils mit einem Fortsatz ausgebildet. Der Fortsatz kann jeweils in eine Ausrichtung erstreckt sein, welche gleich der Ausrichtung der zur Innenseite ausgerichteten, angewinkelten Fläche der jeweiligen Aufnahme ist. Hierdurch vergrössert sich die Aufnahmefläche der jeweiligen Aufnahmen, wodurch sich die Storenkomponente leichter einführen lässt. Der Fortsatz kann weiter vorteilhaft dazu dienen, um die Schenkel manuell nach aussen auszulenken, um hierdurch eine Storenkomponente aus dem Träger zu entfernen. Hierzu drückt ein Benutzer die Fortsätze, beispielsweise mittels seiner Daumen, nach aussen, um hierdurch die Storenkomponente aus der Ineingriffnahme mit den Aufnahmen zu lösen. Gleichzeitig kann die Storenkomponente leicht angehoben werden, um die Storenkomponente aus der Ineingriffnahme mit den Aufnahmen zu lösen. Somit ist auch der Ausbau der Storenkomponente aus dem Träger vereinfacht und bedarf nur eines geringen Zeitaufwandes. Es ist hierzu vorteilhaft kein Werkzeug notwendig.

In einer vorteilhaften Ausführung umfasst der Träger eine Arretiervorrichtung, ausgebildet zum Arretieren des Exzenterhebels an wenigstens einem Schenkel des Trägers. Diese Arretiervorrichtung gewährleistet einen zuverlässigen Halt des Exzenterhebels und somit der Storenkomponente insgesamt, da der Exzenterhebel gegen ein unbeabsichtigtes Schwenken gesichert ist.

In einer vorteilhaften Ausführung des Trägers ist die Arretiervorrichtung eine manuell lösbare Einschnapp-Verbindung. Die Arretiervorrichtung kann einen Haken umfassen, welcher am Exzenterhebel vorgesehen ist. Dieser Haken kann in einen am Schenkel angebrachten Vorsprung federbelastet einhaken. Der Haken und der Exzenterhebel können einstückig ausgebildet sein. Auch der Vorsprung und der Schenkel können einstückig ausgebildet sein. In diesem Fall kann der Vorsprung ein Abbug sein. Die Arretiervorrichtung kann z.B. nur manuell gelöst werden. Zum Lösen der Arretiervorrichtung kann der entsprechende Schenkel nach innen gedrückt werden und der Exzenterhebel dann über den Vorsprung bzw. Abbug geschwenkt werden.

In einer vorteilhaften Ausführung des Trägers ist die Arretiervorrichtung ausgebildet, den Exzenterhebel in einer im Wesentlichen vertikalen Stellung am Schenkel des Trägers zu arretieren. In dieser Stellung stört sich der Exzenterhebel z.B. nicht mit weiteren Komponenten einer im Träger eingesetzten Store. Ebenso kann der Exzenterhebel vorteilhaft durch die Arretiervorrichtung am Schenkel des Trägers arretiert werden. Zudem ist die Bedienung (Herunterschwenken des Exzenterhebels) an Ort und Stelle der Befestigung einfach durchführbar.

In einer vorteilhaften Ausführung des Trägers enthält die Verstellstange ferner wenigstens eine in Radialrichtung vorragende Reibfläche, welche im eingespannten Zustand der Storenkomponente eine reibschlüssige Verbindung zwischen Verstellstange und Storenkomponente ausbildet. Durch die vorragende Reibfläche bleibt die Verstellstange mittels Reibkraft zuverlässig im eingespannten Zustand. Die vorragende Reibfläche kann mehrere zackenförmig oder sägezahnförmig ausgebildete Vertiefungen und Vorsprünge umfassen, die in Längsrichtung der Verstellstange verlaufen, hergestellt z.B. mittels Fräsen.

In einer vorteilhaften Ausführung des Trägers enthält die Verstellstange wenigstens zwei vorragende Reibflächen, welche ausgebildet sind, mit vorbestimmten Abschnitten der Oberfläche von der Storenkomponente eine reibschlüssige Verbindung einzugehen. Hierdurch kann die im Träger eingespannte Storenkomponente an vorbestimmten Stellen durchgebogen werden, um somit z.B. eine zusätzliche Klemmkraft herzustellen.

In einer vorteilhaften Ausführung des Trägers umfasst die Storenkomponente eine Oberschiene von einer Store.

In einer vorteilhaften Ausführung umfasst der Träger einen Befestigungswinkel, welcher mit der Basis des Trägers verbunden ist, ausgebildet zur Befestigung des Trägers an einem im Wesentlichen vertikalen Abschnitt des Bauwerks. Die Store kann somit flexibel am Bauwerk installiert werden, z.B. an einer Mauer, einer Wand, etc.

Ein erfindungsgemässes Verfahren zum Verbinden einer Storenkomponente mit einem Träger nach einem der Ansprüche 1 bis 14 umfasst die Schritte: Einschieben der Storenkomponente in den Träger, Untergreifen der Storenkomponente durch die Aufnahmen des Trägers, und Anlegen einer Kraft an die Storenkomponente derart, dass die Storenkomponente wenigstens abschnittsweise in die Aufnahmen des Trägers gezwängt wird.

In einer vorteilhaften Ausführung des Verfahrens umfasst das Anlegen einer Kraft an die Storenkomponente ein Drehen der Verstellstange durch Schwenken eines Exzenterhebels.

In einer vorteilhaften Ausführung des Verfahrens wird der Exzenterhebel im Wesentlichen um 90° geschwenkt.

In einer vorteilhaften Ausführung umfasst das Verfahren ferner den Schritt eines Arretierens des Exzenterhebels an wenigstens einem Schenkel des Trägers durch eine Arretiervorrichtung.

Es wird ausdrücklich darauf hingewiesen, dass die vorstehenden Ausführungsvarianten beliebig kombinierbar sind, im Rahmen der nachfolgenden Patentansprüche.

Im Folgenden wird die vorliegende Erfindung anhand von in der Zeichnung dargestellten Ausführungsbeispielen weiter erläutert. Dabei zeigen:
- Fig. 1a-c: mehrere Abläufe, die das federelastische Einklipsen einer Storenkomponente in einen Träger erläutern, jeweils dargestellt in einer Ansicht auf den Träger in Längsrichtung,
- Fig. 2a,b: unterschiedliche Perspektivansichten auf den Träger,
- Fig. 3a-d: unterschiedliche Ansichten des Trägers im nicht eingespannten Zustand der Storenkomponente,
- Fig. 4a-d: unterschiedliche Ansichten des Trägers im eingespannten Zustand der Storenkomponente,
- Fig. 5: eine Detailschnittansicht des Trägers zur Veranschaulichung der Kraftableitung über das Gehäuse des Trägers,
- Fig. 6a-d: mehrere Ansichten des Trägers zur Erläuterung des Einspannens der Storenkomponente in den Träger,
- Fig. 7a-c: mehrere Ansichten eines Exzenterhebels, und
- Fig. 8a,b: mehrere Ansichten des Trägers.

Die Fig. 1a-c zeigen jeweils einen Träger 10 gemäss der vorliegenden Erfindung, in dem eine Storenkomponente 12 federelastisch eingeklipst wird. Der Träger 10 dient zum Befestigen der Storenkomponente 12 an einem Bauwerk (nicht gezeigt). Die Storenkomponente 12 kann ein Oberteil einer Store sein. Der Träger 10 ist U-förmig ausgebildet, mit einer Basis 14 und zwei hiervon federelastisch abgewinkelten Schenkeln 16',16''. Die Schenkel 16',16"' sind wiederum jeweils an ihrem distalen Ende mit einer Aufnahme 18',18'' versehen, welche die in den Träger 10 aufgenommene Storenkomponente 12 untergreifen. Hierzu wird die Storenkomponente 12 über das sich nach unten eröffnende Ende des Trägers 10 solange nach oben eingeschoben, bis die Storenkomponente 12 einklipst (siehe Fig. 1c).

Die Aufnahmen 18',18'' sind in der gezeigten Ausführung durch nach innen gerichtetes Anwinkeln der distalen Enden der Schenkel 16',16"' ausgebildet. Die nach innen und zugleich nach unten weisenden Flächen der Aufnahmen 18',18'' bilden hierbei eine gegenüber der Horizontale angewinkelte Führungsfläche. Die Schenkel 16',16"' werden beim Einführen der Storenkomponente 12 in den Träger 10 nach aussen gebogen (siehe Fig. 1b). Kurz bevor die Storenkomponente 12 vollständig in den Träger 10 eingeschoben ist, schnappen die Schenkel 16',16"' zurück und untergreifen die distalen Enden der Storenkomponente 12 (siehe Fig. 1c). Die distalen Enden der Storenkomponente 12 können halbkreisförmig nach innen gebogen sein, sodass Bogenabschnitte hiervon mit den Innenflächen der Aufnahmen 18',18'' in Anlage gelangen. In diesem Zustand könnte die Storenkomponente 12 einfach wieder entnommen werden, indem lediglich die Schenkel 16',16"' nach aussen gebogen werden.

Die angewinkelten Abschnitte der distalen Enden der Schenkel 16',16"' sind jeweils mit einem Fortsatz 19',19"' versehen. Die Fortsätze 19',19"' sind einstückig mit den Schenkeln 16',16"' als sog. Abbug ausgebildet. Die Fortsätze 19',19"' erstrecken sich jeweils gleich der Ausrichtung der nach innen gerichteten Abschnitte bzw. Flächen der Aufnahmen 18',18". Hierdurch vergrössert sich die Aufnahmefläche zum vereinfachten Einführen der Storenkomponente 12 (siehe Fig. 1a). Die Fortsätze 19',19"' können ebenfalls dazu dienen, um die Schenkel 16',16"' manuell nach aussen auszulenken, um z.B. hierdurch die Storenkomponente 12 wieder aus dem Träger 10 zu lösen.

Hierzu kann ein Benutzer die beiden Fortsätze 19',19'', z.B. mittels seiner Daumen, nach aussen drücken, um die Storenkomponente 12 aus der Ineingriffnahme mit den Aufnahmen 18',18'' einfach zu lösen. Somit ist auch der Ausbau der Storenkomponente 12 aus dem Träger 10 einfach und bedarf eines geringen Zeitaufwandes. Weiter vorteilhaft ist kein Werkzeug notwendig.

Figs. 2a,b zeigen den Träger 10 jeweils in einer Perspektivansicht. In Fig. 2a ist der Träger 10 mit einem Befestigungswinkel 20 bestückt, während der Befestigungswinkel 20 in Fig. 2b ausgelassen ist. Der Befestigungswinkel 20 ist über einen ersten, horizontalen Abschnitt mit dem Träger 10 verbunden. In der gezeigten Ausführung ist der erste Abschnitt des Befestigungswinkels 20 mit der Basis 14 verbunden, z.B. mittels einer Schraubverbindung (nicht gezeigt). Ein zweiter Abschnitt des Befestigungswinkels 20, welcher gegenüber dem ersten Abschnitt des Befestigungswinkels 20 um 90° abgewinkelt ist, kann mit dem Bauwerk, z.B. eine Wand, Mauer, etc., verbunden sein, z.B. mittels einer Schraubverbindung über ein in den zweiten Abschnitt des Befestigungswinkels 20 eingelassenes Langloch 22.

Der Träger 10 umfasst eine im Folgenden detaillierter beschriebene Verstelleinrichtung 24. Mittels dieser Verstelleinrichtung 24 kann eine Kraft auf die Oberseite der Storenkomponente 12 derart angelegt werden, dass die Storenkomponente 12 über ihre distalen Enden wenigstens abschnittsweise in die Aufnahmen 18',18"' des Trägers 10 gedrückt bzw. eingezwängt wird. Die Verstelleinrichtung 24 enthält eine Verstellstange 26, im Folgenden auch vereinzelt als exzentrisch gelagerte Verstellstange 26 bezeichnet. Diese Verstellstange 26 umfasst eine Drehwelle bzw. Drehachse und einen sich hiervon radial in eine Richtung erstreckenden Vorsprung, wie im Folgenden detaillierter beschrieben und gezeigt. Obwohl nicht gezeigt, kann die Verstellstange 26 auch eine im klassischen Sinne exzentrisch gelagerte Stange bzw. ein Exzenter sein. Die Verstellstange 26 ist drehbar am Träger 10 bzw. an der Basis 14 des Trägers 10 gelagert und kann über einen hiermit verbundenen Exzenterhebel 28 gedreht werden. Hierzu ist der Exzenterhebel 28 an einem Ende fest mit einem Ende der Verstellstange 26 bzw. der Drehwelle von der Verstellstange 26 verbunden. Der Exzenterhebel 28 und die Verstellstange 26 schliessen einen Winkel von im Wesentlichen 90° ein.

Der Träger 10 umfasst ferner eine Arretiervorrichtung 30, mittels derer der Exzenterhebel 28 - im eingespannten Zustand der Storenkomponente 12 im Träger 10 - am Schenkel 16'' des Trägers 10 arretiert werden kann. Hierbei arretiert die Arretiervorrichtung 30 den Exzenterhebel 28 in einer im Wesentlichen vertikalen Stellung dessen. Die Arretiervorrichtung 30 ist eine manuell lösbare Einschnapp-Verbindung, umfassend einen Haken 32, welcher sich vom Exzenterhebel 28 erstreckt. Der Haken 32 und der Exzenterhebel 28 können einstückig ausgebildet sein. Dieser Haken 32 kann in einen am Schenkel 16'' angebrachten Vorsprung 34, z.B. ein mit dem Schenkel 16'' einstückig ausgebildeter Abbug, federbelastet einhaken. Die Arretiervorrichtung 30 kann z.B. nur manuell entriegelt werden. Zum Entriegeln der Arretiervorrichtung 30 kann der Schenkel 16'' nach innen gedrückt werden, wodurch sich der Exzenterhebel 28 dann über den Vorsprung 34 bzw. Abbug schwenken lässt.

Die Verstellstange 26 erstreckt sich im Wesentlichen in einem Gehäuse 36, welches einstückig mit dem Träger 10 bzw. der Basis 14 durch U-förmiges Abkanten ausgebildet sein kann. Die Verstellstange 26 kann über ihre Drehwelle drehbar am Gehäuse 36 des Trägers 10 gelagert sein.

Die Figs 3a-d zeigen unterschiedliche Ansichten auf den Träger 10 im nicht fest eingespannten Zustand der Storenkomponente 12, während die Figs. 4a-d unterschiedliche Ansichten auf den Träger 10 im fest eingespannten Zustand der Storenkomponente 12 zeigen. Fig. 5 zeigt eine Schnittansicht des Trägers im Bereich des Gehäuses 36.

Mit dem Wortlaut "nicht fest eingespannter Zustand der Storenkomponente" ist ein Zustand gemeint, in dem die Storenkomponente 12 zwar im Träger 10 eingeschnappt bzw. eingeklipst bzw. durch die Aufnahmen 18',18" untergriffen sein kann, allerdings noch nicht im Träger 10 arretiert bzw. eingespannt ist. Die Storenkomponente 12 liesse sich also durch z.B. leichtes Anheben und anschliessendes Verbiegen der Schenkel 16',16"' nach aussen entnehmen, bzw. würde herunterfallen.

Mit dem Wortlaut "fest eingespannter Zustand der Storenkomponente" ist hingegen ein Zustand gemeint, in dem die Storenkomponente 12 im Träger 10 fest arretiert ist. Hierbei sind die distalen Enden der Storenkomponente 12 derart in die Aufnahmen 18',18'' eingezwängt, dass sich die Schenkel 16',16"' nicht nach aussen verbiegen lassen. Die Storenkomponente 12 ist in diesem Zustand in vertikaler Richtung bzw. Gravitationsrichtung formschlüssig mit dem Träger 10 verbunden.

Im nicht fest eingespannten Zustand der Storenkomponente 12 ist die Verstellstange 26 derart gedreht, dass ein radial von der Drehwelle 38 in eine Richtung erstreckter Vorsprung 40 im Wesentlichen horizontal ausgerichtet ist. Mit anderen Worten sind die Unterseite der oberen Abschlussfläche des Gehäuses 36 und die Oberseite der Storenkomponente 12 gleich dem Durchmesser der Drehwelle 38 von der Verstellstange 26 beabstandet. In diesem Zustand ist der Abstand zwischen der Unterseite der oberen Abschlussfläche des Gehäuses 36 und der Oberseite der Storenkomponente 12 minimal. Der Exzenterhebel 28 ist in diesem Zustand horizontal ausgerichtet.

Im fest eingespannten Zustand der Storenkomponente 12 ist die Verstellstange 26 derart gedreht, dass der radial von der Drehwelle 38 in eine Richtung erstreckte Vorsprung 40 im Wesentlichen vertikal ausgerichtet ist. Mit anderen Worten sind die Unterseite der oberen Abschlussfläche des Gehäuses 36 und die Oberseite der Storenkomponente 12 gleich dem Durchmesser der Drehwelle 38 und zusätzlich dem radial von der Drehwelle nach aussen erstreckten Vorsprung 40 beabstandet. In diesem Zustand ist der Abstand zwischen der Unterseite der oberen Abschlussfläche des Gehäuses 36 und der Oberseite der Storenkomponente 12 maximal (Exzenterprinzip). Der Exzenterhebel 28 ist in diesem Zustand vertikal ausgerichtet.

Ein Vorteil besteht darin, dass die Kraft zum Verstellen der Storenkomponente 12 über das Gehäuse 36 aufgenommen bzw. abgeleitet wird, wie in Fig. 5 durch einen Kraftpfeil F verdeutlicht. Somit wird vermieden, dass diese Kraft F lediglich über äussere Lager, z.B. Bohrungen, aufgenommen wird, über welche die Verstellstange 26 (über ihre Drehwelle 38) am Träger 10 gelagert ist. Somit brauchen diese Lagerstellen weniger massiv ausgebildet zu sein, sodass die Materialstärke des Trägers 10 reduziert werden kann. Hierdurch können Einsparungen in Kosten und Gewicht des Trägers 10 erzielt werden.

Zum Einspannen wird die Verstellstange 26 durch Schwenken des Exzenterhebels 28 von der horizontalen Ausrichtung in die vertikale Ausrichtung um im Wesentlichen 90° gedreht. Der Exzenterhebel 28 wird dann durch die Arretiervorrichtung 30 am Schenkel 16" des Trägers 10 arretiert.

Fig. 6a-c zeigen Ansichten des Trägers 10 in unterschiedlichen Operationszuständen der Verstelleinrichtung 24 zur Erläuterung des Einspannens der Storenkomponente 12 in den Träger 10, und Fig. 6d zeigt eine Vergrösserung (Detail A) eines Ausschnitts A von Fig. 6c.

Der Ablauf beginnt mit einem Schwenken des Exzenterhebels 28 von der horizontalen Ausrichtung in Richtung vertikaler Ausrichtung, nachdem die Storenkomponente 12 in den Träger 10 eingeklipst ist (Fig. 6a). Ein distales Ende des Hakens 32 der Arretiervorrichtung 30 gelangt in Anlage mit einer unteren Fläche des Vorsprungs 34 am Schenkel 16''. Der Vorsprung 34 kann gegenüber der Horizontale angewinkelt sein, um ein federbelastetes Gleiten des distalen Endes des Hakens 32 entlang des Vorsprungs 34 zu erleichtern (Fig. 6b). Durch weiteres Schwenken des Exzenterhebels 28 schnappt der Haken 32 schliesslich in den Vorsprung 34 ein und umgreift diesen abschnittsweise (siehe Fig. 6c und insb. die Vergrösserung in Fig. 6d). Der Haken 32 ist mit einer Drückerfläche 42 versehen, welche sich fortsatzartig vom Haken 32 erstreckt. Durch manuelles Drücken auf die Drückerfläche 42 von oberhalb kann die Arretierung gelöst werden.

Die Figs. 7a-b zeigen mehrere Ansichten der Verstelleinrichtung 24, während Fig. 7c einen vergrösserten Ausschnitt B darstellt. In der gezeigten Ausführung enthält die Verstelleinrichtung 24 den Exzenterhebel 28 und die hiermit verbundene Verstellstange 26. Die Verstellstange 26 umfasst zwei vorragende Reibflächen 44',44", welche am distalen Ende des sich radial in eine Richtung erstreckenden Vorsprungs 40 der Verstellstange 26 vorgesehen sind. Die beiden vorragenden Reibflächen 44', 44'' gehen im eingespannten Zustand der Storenkomponente 12 eine Reibschlussverbindung mit der Oberfläche der Storenkomponente 12 ein. Somit verbleibt die Verstellstange 26 mittels zusätzlicher Reibkraft zuverlässig im eingespannten Zustand. Die beiden vorragenden Reibflächen 44', 44'' sind aus mehreren, in Längsrichtung der Verstellstange 26 abwechselnd ausgebildete Vertiefungen und Vorsprünge hergestellt, wie in der Vergrösserungsansicht in Fig. 7c gezeigt. Die Vertiefungen und Vorsprünge können zackenförmig oder sägezahnförmig ausgebildet sein. Die Vertiefungen können mittels Fräsen ausgebildet sein. Die beiden vorragenden Reibflächen 44',44'' können im eingespannten Zustand mit vorbestimmten Abschnitten der Oberfläche der Storenkomponente 12 eine reibschlüssige Verbindung hiermit eingehen. Hierdurch kann die im Träger 10 eingespannte Storenkomponente 12 an vorbestimmten Stellen durchgebogen werden, um eine zusätzliche Klemmkraft zu erzeugen.

Figs. 8a,b zeigen mehrere Ansichten des Trägers 10. Eine Durchbrechung 46 am Schenkel 16'' des Träger 10 zum Lagern der Verstellstange 26 kann derart ausgeformt sein, dass die Verstellstange 26 lediglich in einer bestimmten Winkelstellung in die Durchbrechung 46 eingeführt werden kann, wie in Fig. 8a gezeigt. Somit kann ein unbeabsichtigtes Entnehmen der Verstellstange 26 verhindert werden. Sobald derart eingeführt, kann die Verstellstange 26 frei gedreht werden und auch nur in dieser Winkelstellung wieder aus der Durchbrechung 46 herausgenommen werden. Somit sind keine weiteren Bauteile zum in Axialrichtung formschlüssigen Lagern der Verstellstange 26 am Träger 10 notwendig.

Die Fig. 8b veranschaulicht die Arretiervorrichtung 30. Der Vorsprung 34 ist einstückig mit dem Schenkel 16'' ausgebildet, auch als Abbug bezeichnet. Der am Exzenterhebel 28 vorgesehene Haken 32 kann in den Vorsprung 34 federbelastet eingehakt werden. Vorteilhaft kann die Arretiervorrichtung 30 lediglich manuell gelöst werden, indem der Schenkel 16'' nach innen gedrückt wird (siehe strichpunktierter Pfeil C) und der Exzenterhebel 28 dann entgegen dem Uhrzeigersinn über den Vorsprung 34 geschwenkt wird (siehe gestrichelter Pfeil D). Somit kann der Exzenterhebel 28 ohne Werkzeug am Träger 10 arretiert und zum Schwenken wieder gelöst werden.

## Patentansprüche

1. Träger (10) zum Befestigen einer Storenkomponente (12) an einem Bauwerk, wobei der Träger U-förmig mit einer Basis (14) und zwei hiervon federelastisch abgewinkelten Schenkeln (16',16'') ausgebildet ist, wobei die Schenkel (16',16'') am distalen Ende jeweils mit einer Aufnahme (18',18'') versehen sind, wobei die Aufnahmen (18',18'') ausgebildet sind, die in den Träger (10) aufgenommene Storenkomponente (12) zu untergreifen, wobei der Träger (10) eine Verstelleinrichtung (24) umfasst, welche ausgebildet ist, eine Kraft an die Storenkomponente (12) derart anzulegen, dass die Storenkomponente (12) wenigstens abschnittsweise in die Aufnahmen (18',18'') des Trägers (10) gezwängt wird,
**dadurch gekennzeichnet, dass** die Verstelleinrichtung (24) eine Verstellstange (26) enthält, welche eine Drehwelle (38), welche drehbar am Träger (10) gelagert ist, und einen an der Drehwelle (38) vorgesehenen, radial in eine Richtung vorstehenden Vorsprung (40) enthält, wobei die Basis (14) des Trägers (10) als ein im Wesentlichen U-förmig ausgebildetes Gehäuse (36) ausgebildet ist, innerhalb dessen sich die Verstellstange (26) im Wesentlichen erstreckt, und wobei die Verstellstange (26) derart am Träger (10) gelagert ist, dass die Drehwelle (38) der Verstellstange (26) an einer Fläche des Gehäuses (36) umfänglich anliegt.

2. Träger (10) nach Anspruch 1, wobei die Aufnahmen (18',18'') V-förmig ausgebildet sind.

3. Träger (10) nach Anspruch 1 oder 2, wobei die Verstellstange (26) exzentrisch gelagert ist.

4. Träger (10) nach einem der Ansprüche 1 bis 3, wobei die Verstelleinrichtung (24) ferner wenigstens einen Exzenterhebel (28) umfasst, welcher an einem Ende mit einem Ende der Verstellstange (26) verbunden ist, wobei der Exzenterhebel (28) und die Verstellstange (26) einen Winkel von im Wesentlichen 90° einschliessen.

5. Träger (10) nach einem der Ansprüche 1 bis 4, wobei die Aufnahmen (18',18") des Trägers (10) durch Anwinkeln der distalen Enden der Schenkel (16',16'') in Richtung zueinander ausgebildet sind.

6. Träger nach Anspruch 5, wobei die distalen Enden der Schenkel (16',16'') mit einem Winkel von 110°-160°, vorzugsweise 120°-150°, weiter bevorzugt 135° gegenüber den Schenkeln (16',16'') abgewinkelt sind.

7. Träger (10) nach Anspruch 5 oder 6, wobei die angewinkelten Abschnitte der distalen Enden der Schenkel (16',16'') jeweils mit einem Fortsatz (19',19'') ausgebildet sind.

8. Träger (10) nach einem der Ansprüche 4 bis 7, ferner umfassend eine Arretiervorrichtung (30), ausgebildet zum Arretieren des Exzenterhebels (28) an wenigstens einem Schenkel (16',16'') des Trägers (10).

9. Träger (10) nach Anspruch 8, wobei die Arretiervorrichtung (30) eine manuell lösbare Einschnapp-Verbindung ist.

10. Träger (10) nach Anspruch 8 oder 9, wobei die Arretiervorrichtung (30) ausgebildet ist, den Exzenterhebel (28) in einer im Wesentlichen vertikalen Stellung am Schenkel (16',16'') des Trägers (10) zu arretieren.

11. Träger (10) nach einem der Ansprüche 1 bis 10, wobei die Verstellstange (26) ferner wenigstens eine in Radialrichtung vorragende Reibfläche (44',44'') enthält, welche im eingespannten Zustand der Storenkomponente (12) eine reibschlüssige Verbindung zwischen Verstellstange (26) und Storenkomponente (12) ausbildet.

12. Träger (10) nach Anspruch 11, wobei die Verstellstange (26) wenigstens zwei vorragende Reibflächen (44',44'') enthält, welche ausgebildet sind, mit vorbestimmten Abschnitten der Oberfläche von der Storenkomponente (12) eine reibschlüssige Verbindung einzugehen.

13. Träger (10) nach einem der Ansprüche 1 bis 12, wobei die Storenkomponente (12) eine Oberschiene von einer Store umfasst.

14. Träger (10) nach einem der Ansprüche 1 bis 13, ferner umfassend einen Befestigungswinkel (20), welcher mit der Basis (14) des Trägers (10) verbunden ist, ausgebildet zur Befestigung des Trägers (10) an einem im Wesentlichen vertikalen Abschnitt des Bauwerks.

15. Verfahren zum Verbinden einer Storenkomponente (12) mit einem Träger (10) nach einem der Ansprüche 1 bis 14, umfassend:
Einschieben der Storenkomponente (12) in den Träger (10),
Untergreifen der Storenkomponente (12) durch die Aufnahmen (18',18'') des Trägers (10), und
Anlegen einer Kraft an die Storenkomponente (12) derart, dass die Storenkomponente (12) wenigstens abschnittsweise in die Aufnahmen (18',18") des Trägers (10) gezwängt wird.

16. Verfahren nach Anspruch 15, wobei das Anlegen einer Kraft an die Storenkomponente (12) umfasst:
Drehen der Verstellstange (26) durch Schwenken eines Exzenterhebels (28).

17. Verfahren nach Anspruch 16, wobei der Exzenterhebel im Wesentlichen um 90° geschwenkt wird.

18. Verfahren nach Anspruch 16 oder 17, ferner umfassend:
Arretieren des Exzenterhebels (28) an wenigstens einem Schenkel (16',16'') des Trägers (10) durch eine Arretiervorrichtung (30).

## Claims

1. Support (10) for fixing a blind element (12) to a building, wherein the support is formed as U-shape having a basis (14) and two limbs (16',16") spring-elastically angled from the basis, wherein the limbs (16',16") have each a receptacle (18',18") at the distal end, wherein the receptacles (18',18") are configured to undergrip the blind element (12) accommodated in the support (10), wherein the support (10) comprises an adjusting device (24) which is configured to apply a force on the blind element (12) in a manner that the blind element (12) is at least sectionally pushed into the receptacles (18',18") of the support (10),
**characterized in that** the adjusting device (24) comprises an adjusting rod (26), comprising a turning shaft (38) which is mounted on the support (10) in a rotatable manner, and a protrusion (40) provided on the turning shaft (38) and radially protruding in a direction, wherein the basis (14) of the support (10) is formed as an essentially U-shaped casing (36), inside which the adjusting rod (26) essentially extends, and wherein the adjusting rod (26) is mounted on the support (10) in a manner that the turning shaft (38) of the adjusting rod (26) circumferentially rests on a surface of the casing (36) .

2. Support (10) according to claim 1, wherein the receptacles (18',18") are formed as V-shapes.

3. Support (10) according to claim 1 or 2, wherein the adjusting rod (26) is mounted eccentrically.

4. Support (10) according to any of claims 1 to 3, wherein the adjusting device (24) further comprises at least one eccentric lever (28) which is connected at an end to an end of the adjusting rod (26), wherein the eccentric lever (28) and the adjusting rod (26) enclose an angle of essentially 90°.

5. Support (10) according to any of claims 1 to 4, wherein the receptacles (18',18") of the support (10) are formed by angling the distal ends of the limbs (16',16") in each other's direction.

6. Support according to claim 5, wherein the distal ends of the limbs (16',16") are angled at an angle of 110°-160°, preferably 120°-150°, further preferred 135° with respect to the limbs (16',16").

7. Support (10) according to claim 5 or 6, wherein the angled sections of the distal ends of the limbs (16',16") are each formed with an extension (19',19").

8. Support (10) according to any of claims 4 to 7, further comprising a locking device (30) configured to lock the eccentric lever (28) on at least one limb (16',16") of the support (10).

9. Support (10) according to claim 8, wherein the locking device (30) is a manually unlockable snap-in connection.

10. Support (10) according to claim 8 or 9, wherein the locking device (30) is configured to lock the eccentric lever (28) in an essentially vertical position on the limb (16',16") of the support (10).

11. Support (10) according to any of claims 1 to 10, wherein the adjusting rod (26) further comprises at least one friction surface (44',44") protruding in radial direction which, in the clamped state of the blind element (12), forms a frictional connection between the adjusting rod (26) and the blind element (12).

12. Support (10) according to claim 11, wherein the adjusting rod (26) comprises at least two protruding friction surfaces (44',44") which are configured to form a frictional connection with certain surface sections of the blind element (12) .

13. Support (10) according to any of claims 1 to 12, wherein the blind element (12) comprises a top rail of a blind.

14. Support (10) according to any of claims 1 to 13, further comprising a fixing bracket (20) which is connected to the basis (14) of the support (10), configured to fix the support (10) to an essentially vertical section of the building.

15. Process for connecting a blind element (12) with a support (10) according to any of claims 1 to 14, comprising:
insertion of the blind element (12) into the support (10),
undergripping of the blind element (12) by the receptacles (18',18") of the support (10), and
applying a force on the blind element (12) in a manner that the blind element (12) is at least sectionally pushed into the receptacles (18',18") of the support (10).

16. Process according to claim 15, wherein applying a force on the blind element (12) comprises:
turning of the adjusting rod (26) by pivoting an eccentric lever (28).

17. Process according to claim 16, wherein the eccentric lever is pivoted essentially by 90°.

18. Process according to claim 16 or 17, further comprising: locking of the eccentric lever (28) on at least one limb (16',16") of the support (10) by a locking device (30).

## Revendications

1. Support (10) pour fixer un élément de store (12) sur un bâtiment, le support étant réalisé en forme de U avec une base (14) et deux montants (16', 16") coudés de manière élastique depuis cette base, les montants (16', 16") étant chacun munis au niveau de leur extrémité distale d'un logement (18', 18"), les logements (18', 18") étant conçus pour venir s'engager par en dessous dans l'élément de store (12) logé dans le support (10), le support (10) comprenant un dispositif de réglage (24) qui est conçu pour appliquer une force sur l'élément de store (12) de telle sorte que l'élément de store (12) est poussé au moins par endroits dans les logements (18', 18") du support (10),
**caractérisé en ce que** le dispositif de réglage (24) comprend une barre de réglage (26) qui comprend un arbre rotatif (38) monté sur le support (10) de façon à pouvoir pivoter, et une saillie (40) prévue sur l'arbre rotatif (38) et dépassant dans le sens radial, la base (14) du support (10) étant réalisée sous la forme d'un boîtier (36) sensiblement en forme de U, à l'intérieur duquel s'étend sensiblement la barre de réglage (26), et la barre de réglage (26) étant montée sur le support (10) de telle façon que l'arbre rotatif (38) de la barre de réglage (26) repose sur le pourtour sur une surface du boîtier (36).

2. Support (10) selon la revendication 1, dans lequel les logements (18', 18") sont réalisés en forme de V.

3. Support (10) selon la revendication 1 ou 2, dans lequel la barre de réglage (26) est montée de manière excentrée.

4. Support (10) selon l'une des revendications 1 à 3, dans lequel le dispositif de réglage (24) comprend en outre au moins un levier à excentrique (28) qui est raccordé au niveau d'une extrémité à une extrémité de la barre de réglage (26), le levier à excentrique (28) et la barre de réglage (26) formant un angle sensiblement de 90°.

5. Support (10) selon l'une des revendications 1 à 4, dans lequel les logements (18', 18") du support (10) sont réalisés en pliant les extrémités distales des montants (16', 16") l'une vers l'autre.

6. Support (10) selon la revendication 5, dans lequel les extrémités distales des montants (16', 16") sont pliées selon un angle compris entre 110°-160°, de préférence entre 120°-150°, de façon davantage préférée selon un angle de 135° par rapport aux montants (16', 16").

7. Support (10) selon la revendication 5 ou 6, dans lequel les sections pliées des extrémités distales des montants (16', 16") sont réalisées chacune avec une saillie (19', 19").

8. Support (10) selon l'une des revendications 4 à 7, comprenant en outre un dispositif de blocage (30) conçu pour bloquer le levier à excentrique (28) au niveau d'au moins un montant (16', 16") du support (10).

9. Support (10) selon la revendication 8, dans lequel le dispositif de blocage (30) est une liaison par enclenchement pouvant être libérée manuellement.

10. Support (10) selon la revendication 8 ou 9, dans lequel le dispositif de blocage (30) est conçu pour bloquer le levier à excentrique (28) dans une position sensiblement verticale sur le montant (16', 16") du support (10).

11. Support (10) selon l'une des revendications 1 à 10, dans lequel la barre de réglage (26) comprend en outre une surface de frottement (44', 44") qui dépasse dans le sens radial et qui forme, à l'état serré de l'élément de store (12), une liaison par frottement entre la barre de réglage (26) et l'élément de store (12) .

12. Support (10) selon la revendication 11, dans lequel la barre de réglage (26) comprend au moins deux surfaces de frottement (44', 44") en saillie conçues pour former une liaison par frottement avec certaines sections de la surface de l'élément de store (12).

13. Support (10) selon l'une des revendications 1 à 12, dans lequel l'élément de store (12) comprend un rail supérieur d'un store.

14. Support (10) selon l'une des revendications 1 à 13, comprenant en outre une équerre de fixation (20) raccordée à la base (14) du support (10) et conçue pour fixer le support (10) à une section sensiblement verticale du bâtiment.

15. Procédé pour raccorder un élément de store (12) avec un support (10) selon l'une des revendications 1 à 14 comprenant les étapes consistant à :
- insérer l'élément de store (12) dans le support (10),
- engager l'élément de store (12) par le dessous dans les logements (18', 18") du support (10), et
- appliquer une force sur l'élément de store (12) de façon à ce que l'élément de store (12) soit poussé au moins par endroits dans les logements (18', 18") du support (10).

16. Procédé selon la revendication 15, dans lequel l'application d'une force sur l'élément de store (12) comprend: tourner la barre de réglage (26) en faisant pivoter un levier à excentrique (28).

17. Procédé selon la revendication 16, dans lequel le levier à excentrique est pivoté à sensiblement 90°.

18. Procédé selon la revendication 16 ou 17, comprenant en outre bloquer le levier à excentrique (28) au niveau d'au moins un montant (16', 16") du support (10) par un dispositif de blocage (30).
